# EUROPÄISCHE PATENTSCHRIFT

(11) **EP 1 842 018 B1**
(45) Veröffentlichungstag und Bekanntmachung des Hinweises auf die Patenterteilung: **03.06.2009**
(21) Anmeldenummer: 06706401.4
(22) Anmeldetag: 25.01.2006
(51) Int. Cl.: F27D 5/00, C21D 9/00

(54) **BRENNGUTTRAGEVORRICHTUNG MIT ELASTISCHER STÜTZENFIXIERUNG**
SUPPORTING DEVICE FOR ARTICLES TO BE FIRED THAT HAS AN ELASTIC SUPPORT FIXING
DISPOSITIF POUR PORTER DES PRODUITS A CUIRE, DOTE D'UNE FIXATION SUPPORT ELASTIQUE

(30) Priorität: 25.01.2005 DE 102005003500
(43) Veröffentlichungstag der Anmeldung: 10.10.2007
(73) Patentinhaber: Saint-Gobain IndustrieKeramik Rödental GmbH, 96466 Rödental (DE)
(72) Erfinder: WINKLER, Erhard, 96472 Rödental (DE)
(74) Vertreter: Bockhorni & Kollegen
(86) Internationale Anmeldenummer: PCT/EP2006/000640
(87) Internationale Veröffentlichungsnummer: WO 2006/079519

(56) Entgegenhaltungen:
- EP-A- 0 330 866
- DE-A1- 10 154 086

## Beschreibung

Die vorliegende Erfindung betrifft eine Vorrichtung zum Stützen, Stapeln und Transportieren von Brenngut, insbesondere beim Brennen von keramischen Erzeugnissen nach dem Oberbegriff des Anspruchs 1.

Um keramische Erzeugnisse herstellen zu können, müssen diese in einem Ofen gebrannt werden. Zur Einbringung und Herausnahme aus dem Ofen werden die keramischen Erzeugnisse vorteilhaft auf einer Vorrichtung gelagert, die in den Ofen eingebracht und wieder herausgenommen werden kann. Aus dem Stand der Technik sind dafür entsprechende Ofenwagen bekannt, die feuerfeste Aufbauten (Brennwagenaufbauten) aus Stützenanordnungen umfassen, bei denen aus mehreren Stützen, und Stützenträgern, wie Tragbalken, Querbalken, große Platten oder dgl., entsprechende Halterungen oder Stützsysteme für die keramischen Erzeugnisse oder allgemein das Brenngut gebildet sind.

Nach einer bekannten Ausführungsform werden die Stützen mittels Stahlaufnahmen mit dem Ofenwagen verbunden. Eine solche Stahlaufnahme weist allseitig vertikal übereinander liegend angeordnete Schraubenpaare auf, die senkrecht und mittig auf die üblicherweise als Vierkantrohr ausgebildete Stütze ausgerichtet sind. Die Stütze ist so allseitig fest eingespannt und kann durch gegenläufiges Einstellen der gegenüberliegenden Schraubenpaare ausgerichtet werden.

Dieses herkömmliche System zur Festlegung und Justierung der Stütze eines Ofenwagenaufbaus bringt jedoch verschiedene Nachteile mit sich. So lässt sich die Stütze nur sehr schwierig insbesondere lotrecht ausrichten, da dazu jeweils zwei Schraubenpaare exakt gegenläufig eingestellt und alle Schraubenpaare, also acht Schrauben gelockert werden müssen. Dadurch ist es z. B. besonders schwierig, mehrere Stützen eines Ofenwagenaufbaus gegeneinander fluchtend einzustellen. Weiterhin können sich die Schrauben bereits nach wenigen Ofenzyklen lockern, da diese Ofenzyklen durch Heizen und Abkühlen thermische Dehnungen in der Stütze, der Stahlaufnahme und den Schrauben verursachen, die wiederum die Fixierung der Stütze lösen können. Diese Dehnungen können zudem die Stütze, der üblicherweise aus keramischem Material, z. B. Al₂O₃, RSiC, SiSiC, NSiC oder Mullit aufgebaut ist, beschädigen. Außerdem können einerseits während des Transports des Ofenwagens andererseits durch Zusammenstoßen von zwei Ofenwagen Stöße am Ofenwagen auftreten. Solche Stöße am Ofenwagen werden ungedämpft an den Ofenwagenaufbau und damit an das darauf befindliche Brenngut, insbesondere empfindliche keramische Erzeugnisse übertragen. Nicht nur das Brenngut auch der gesamte Ofenwagenaufbau aus keramischem Material ist gegenüber solchen Stößen anfällig, da diese Keramiken bekannterweise gegenüber Zug- und/oder Biegebelastungen empfindlich sein können.

Aus der EP 0 330 866 ist ein Aufsatz für Brennerwagen bekannt. Dieser ist aus mehreren am Brennwagen befestigten aus Hohlprofilen mit rechteckigem Querschnitt bestehenden Stützen gebildet. An den Stützen liegen Weichen und Platten oder Roste an, die auf Balken liegen.

Es ist deshalb Aufgabe der vorliegenden Erfindung, eine Vorrichtung zum Halten und Stützen bzw. Stapeln und Transportieren von Brenngut, insbesondere Brenngut zum Brennen von keramischen Erzeugnissen, bereitzustellen, welche die Nachteile des oben angegebenen Stands der Technik vermeidet. Insbesondere soll eine Vorrichtung bereitgestellt werden, die eine einfache Ausrichtung einer Stütze erlaubt. Dabei soll die Vorrichtung Stöße am Ofenwagen gegenüber dem Ofenwagenaufbau dämpfen und eine Lockerung der Festlegung der Stütze soll auch über mehrere Ofenzyklen vermieden werden. Zudem soll diese Vorrichtung einfach herzustellen sein.

Die Aufgabe wird erfindungsgemäß durch eine Vorrichtung mit den Merkmalen des Anspruchs 1 gelöst, wobei vorteilhafte Ausgestaltungen Gegenstand der abhängigen Ansprüche sind.

Die erfindungsgemäße Vorrichtung zum Stützen, Stapeln und Transportieren von Brenngut umfasst eine Anordnung aus Stützen und Stützenträgern, insbesondere Tragbalken, Querbalken, große Platten oder dgl., und wenigstens eine Hülse, in der eine Stütze angeordnet ist. Die Hülse und Stütze sind im Wesentlichen viereckig ausgebildet, können aber auch andere Querschnitte, wir rund oder mehreckig aufweisen. Die Hülse weist einerseits mindestens ein Justierungsmittel auf, das in der Hülse gelagert und gegen die Stütze anpressbar ist und weist andererseits weiterhin mindestens ein, aus wenigstens einem elastisch wirkenden Element gebildetes Druckmittel auf, das durch Einwirkung der Justierungsmittel vorgespannt wird und so Rückstellkräfte gegen die Stütze aufbaut. Die Hülse ist vorzugsweise auf einem Ofenwagen angeordnet, so dass das insbesondere keramische Brenngut, das auf der Stützenanordnung gesetzt ist, möglichst einfach und sogar automatisiert in den Brennofen und aus ihm heraus befördert werden kann. Durch die gegenüber liegende Anordnung von Justierungsmitteln und Druckmitteln ist eine sehr einfache Ausrichtung der Stütze in der Hülse möglich. Außerdem kann sich die Stütze durch die federnde Lagerung der Druckmittel nicht durch thermische Dehnung während der Ofenzyklen lockern, da die Druckmittel eine solche thermische Dehnung ausgleichen und die Stütze jederzeit flexibel an die Justierungsmittel pressen. Ein weiterer Vorteil der erfindungsgemäßen Vorrichtung ist, dass bei thermischer oder mechanischer Auslenkung die Stütze nach Entlastung automatisch wieder in ihre Ausgangsposition zurückkehrt. Bevorzugt ist das Druckmittel als Schraub- oder Tellerfeder ausgebildet, die eine Vorspannkraft von 500 bis 2000 N zulässt. Es ist aber beispielsweise auch eine elastische Kunststoffhülse, Blattfeder oder dgl. verwendbar.

Diese vorteilhafte Gestaltung kann noch dadurch verbessert werden, dass zur Vermeidung punktueller Druckspannungsspitzen zwischen den Justierungsmitteln bzw. den Druckmitteln und der Stütze vorzugsweise aus Stahl gefertigte Druckplatten vorgesehen sind. Vorteilhaft können diese Druckplatten durch eine zusätzliche Schicht aus einem thermisch isolierendem Material von der Stütze thermisch entkoppelt werden. Insbesondere umfasst eine solche Schicht eine keramische Hartfaser oder einen Glimmerschichtpressstoff.

In einer bevorzugten Ausführungsform ist der Boden der Hülse im Wesentlichen verschlossen und ein Justierungsmittel ist im Boden der Hülse angeordnet. Mit diesem Justierungsmittel kann eine definierte Höhenausrichtung der Hülse vollzogen werden. Der Boden der Hülse ist dabei funktionell mit der Hülse verbunden, d. h. dass er nicht zwangsläufig direkt mechanisch mit der Hülse verbunden sein muss. Vielmehr kann die Hülse auf dem Boden z. B. eines Ofenwagens befestigt sein, so dass dann der Boden des Ofenwagens funktionell den Boden der Hülse bildet und darin das Höhenjustierungsmittel angeordnet ist.

In einer vorteilhaften Ausgestaltung sind in der erfindungsgemäßen Vorrichtung zwei erste Justierungsmittel auf einer Seite der Hülse im Wesentlichen mittig und vertikal übereinander angeordnet. Der vertikale Abstand der Justierungsmittel beträgt bei üblicherweise verwendeten Stützen 20 bis 100 mm, so dass in der Ebene parallel zu den ersten Justierungsmitteln eine einseitig lotrechte Ausrichtung der Stütze ermöglicht wird.

Vorteilhaft können dann zwei zweite Justierungsmittel auf einer zu der Seite mit den ersten Justierungsmitteln benachbarten Seite der Hülse im Wesentlichen mittig und vertikal übereinander angeordnet sein, so dass nun mit den ersten und den zweiten Justierungsmitteln eine allseits lotrechte Ausrichtung der Stütze ermöglicht ist. Alternativ zu den zwei zweiten Justierungsmitteln können auf der zu den ersten Justierungsmitteln benachbarten Seiten der Hülse ein drittes Justierungsmittel und ein viertes und fünftes Justierungsmittel im Wesentlichen vertikal von dem dritten und voneinander horizontal beabstandet angeordnet sein. Dadurch ist es nicht nur möglich, die Stütze allseits lotrecht auszurichten, sondern zusätzlich kann auch noch die Flucht der Stütze zu einer anderen Stütze eingestellt, also eine Drehung der Stütze um ihre laterale Achse bewirkt werden. Für die üblicherweise verwendeten Stützen von Ofenwagenaufbauten betragen die vertikalen und horizontalen Abstände der dritten, vierten und fünften Justierungsmittel jeweils wiederum 20 bis 100 mm. Drittes, viertes und fünftes Justierungsmittel können dabei z.B. in Form eines L oder T angeordnet sein, wobei die erstere Ausführungsform vorteilhafter ist, da dann rein horizontale (Drehung) und vertikale Wirkungen auf die Stütze möglich sind.

Bevorzugt wirken ein oder mehrere Druckmittel an zwei benachbarten Seiten der Hülse im Wesentlichen zentral auf die Stütze, so dass durch die Wirkung der Justierungs- und der Druckmittel keine Scherkräfte auf die Stütze vermittelt werden. Alternativ und zur Materialeinsparung ist es jedoch auch möglich, ein oder mehrere Druckmittel an einer vertikalen Kante der Hülse anzuordnen, die dann über eine laterale Kante der Stütze auf diese diagonal einwirken.

Als Justierungsmittel kommen bevorzugt Schrauben zum Einsatz, da mit diesen eine besonders einfache und feinfühlige Justierung der Stütze gestattet wird. Die Position der Justierungsmittel kann vorteilhaft durch geeignete Fixierungsmittel festgelegt sein. Eine besonders einfache Fixierung von Schrauben kann dabei mit Hilfe von Kontermuttern erreicht werden.

Die Vorteile gegenüber den Vorrichtungen des Stands der Technik liegen nun auf der Hand. Während dort keine Drehung und somit fluchtende Ausrichtung der Stütze möglich ist, und immer acht Schrauben zur Justierung gelöst und synchron eingestellt werden müssen, können bei der vorliegenden Erfindung die Justierungsmittel unabhängig voneinander eingestellt werden, da jeweils senkrecht zu diesem Justierungsmittel auf einer benachbarten Seite der Hülse angeordneten Druckmittel eine Bewegung der Stütze senkrecht zu diesen Druckmitteln zulassen.

Nachfolgend wird ein Ausführungsbeispiel einer Vorrichtung zum Stützen, Stapeln und Transportieren von Brenngut anhand der schematischen Zeichnung beschrieben. Darin zeigen
- Fig. 1: einen Ausschnitt einer Seitenansicht einer Ausführungsform der erfindungsgemäßen Vorrichtung,
- Fig. 2: eine vertikale Schnittansicht der Ausführungsform gemäß Fig. 1 und
- Fig. 3: eine horizontale Schnittansicht der Ausführungsform gemäß Fig. 1 und Fig. 2.

Fig. 1 zeigt in rein schematischer Darstellung ausschnittweise eine erfindungsgemäße Vorrichtung 1 zum Stützen, Stapeln und Transportieren von Brenngut mit einer Stütze 2 und einer Hülse 3. Zum allseits lotrechten Justieren der Stütze 2 sind zwei an benachbarten Hülsenseiten angeordnete Paare von Justierungsmitteln 4, 4' angeordnet. Die Justierungsmittel 4, 4' sind dabei jeweils vertikal übereinander, etwa in einem Abstand von 50 mm, und in Bezug auf Hülse 3 und Stütze 2 mittig angeordnet. Zur Höhenjustierung der Stütze 2 ist ein Justierungsmittel 4" im Boden der Hülse vorgesehen. Das Justierungsmittel 4" ist dabei zentral im Hülsenboden angeordnet. Vorzugsweise sind die Justierungsmittel 4, 4', 4" Schrauben, die drehbar in der Hülse 3 gelagert sind.

Fig. 2 zeigt einen vertikalen Schnitt durch die erfindungsgemäße Vorrichtung 1 in einer Ebene senkrecht zur Darstellungsebene der Fig. 1 und durch die Schrauben 4' und 4". Auf der gegenüber liegenden Seite der Schrauben 4 sind zwei Schraubenfedern 6 in der Hülse 3 angeordnet. Zwischen den Schrauben 4, 4', 4" sowie den Schraubenfedern 6 und der Stütze 2 sind Druckplatten 7, 8, 9 angeordnet, um punktuelle Druckspannungsspitzen an der Stütze 2, die üblicherweise aus keramischen Material wie z. B. Al₂O₃, RSiC, SiSiC, NSiC oder Mullit besteht, zu vermeiden.

Diese Druckplatten 7, 8, 9 sind vorzugsweise aus Stahl hergestellt und können über geeignete Mittel (nicht dargestellt) mit den Schrauben 4, 4', 4" sowie den Schraubenfedern 6 mechanisch verbunden sein, so dass sich die Position der Druckplatten 7, 8, 9 in Bezug auf die zugehörigen Schrauben 4, 4', 4" sowie Schraubenfedern 6 bei einer horizontalen oder vertikalen Justierung der Stütze 2 nicht verändert. Natürlich ist es aber auch möglich, die Druckplatten 7, 8, 9 mit der Stütze 2 mechanisch zu verbinden oder sie weder mit der Stütze 2 noch mit den Schrauben 4, 4', 4" und den Schraubenfedern 6 mechanisch zu verbinden. Aus Stabilitätsgründen ist die Hülse 3 aus Stahl gefertigt, sie kann jedoch auch aus einem anderen Material bestehen, etwa Keramik, Aluminium, Ti-Legierung u.dgl.. Zur thermischen und mechanischen Entkopplung der Hülse 3 von der Stütze 2 können Schichten aus z. B. keramischer Hartfaser oder einem Glimmerschichtpressstoff zwischen Stütze 2 und den Druckplatten 7, 8, 9 angeordnet sein.

Fig. 2 und 3 zeigen, dass die Schrauben 4, 4' in direkter Wirklinie auf entsprechende Schraubenfedern 6 wirken und so die Stütze 2 elastisch in der Hülse 3 fixiert und außerdem ein Eintrag von Scherkräften verhindert wird. Eine thermische Dehnung einzelner Teile des Brennwagenaufbaus wird durch die Schraubenfedern 6 elastisch ausgeglichen, so dass die Festlegung der Stütze 2 in der Hülse 3 auch nach mehreren Heizzyklen dauerhaft erhalten bleibt. Durch die Druckplatten 7, 9 werden nicht nur Druckspannungsspitzen von der Stütze 2 fern gehalten, sondern eine flächige und damit definierte Wirkung der Schrauben 4, 4' und Schraubenfedern 6 auf die Stütze 2 sichergestellt. Mit dieser Ausführungsform der vorliegenden Erfindung ist es möglich, die Stütze 2, die als hohles Vierkantor ausgeführt ist, aber auch massiv ausgebildet sein kann, über zwei Schraubenpaare sowohl allseits lotrecht als auch in der Horizontalen und Vertikalen räumlich zu justieren und fixieren.

Selbstverständlich ist es auch möglich statt der zwei in Wirkungsrichtung zu den Schrauben 4, 4' angeordneten Schraubenfedern 6 ein oder mehrere Schraubenfedern an der Kante 10 der Hülse 3 anzuordnen, so dass diese diagonal auf die Stütze 2 und unter einem Winkel von 135° auf die Schrauben 4, 4' wirken. Eine geeignete Druckplatte, die zwischen diesen Schraubenfedern und der Stütze 2 angeordnet ist, wäre dann beispielsweise ein Winkelprofil aus Stahl.

Zur Erweiterung der Möglichkeiten der Ausrichtung der Stütze 2 kann ein vertikales Schraubenpaar 4, 4' durch drei Schrauben ersetzt werden, die im Wesentlichen in Form eines L oder T oder einer vertikal gespiegelten Form angeordnet sind, wobei z. B. zwei Schrauben horizontal in einer Ebene und symmetrisch zur Hülsenwandmitte angeordnet sind und die dritte Schraube dazu vertikal ober- oder unterhalb beabstandet und in der Hülsenmitte angeordnet ist. Auf diese Weise ist es möglich, die Stütze 2 nicht nur allseits lotrecht und in horizontaler und vertikaler Ebene räumlich auszurichten, sondern über die beiden in horizontaler Ebene beabstandeten Schrauben kann eine Verdrehung der Stütze 2 um ihre laterale Achse eingestellt werden. Dies ist besonders dann von Vorteil, wenn zwei Stützen zueinander fluchtend eingestellt werden sollen.

## Patentansprüche

1. Vorrichtung (1) zum Stützen, Stapeln und Transportieren von Brenngut, insbesondere beim Brennen von keramischen Erzeugnissen, mit einer Anordnung aus Stützen und Stützträgern, insbesondere Tragbalken, Querbalken, große Platten oder dgl., an denen insbesondere ein oder mehrere Auflager zum Abstellen des Brennguts vorgesehen sind, mit wenigstens einer im Wesentlichen viereckigen, auf einem Ofenwagen angeordneten Hülse (3), in der eine im Wesentlichen viereckige Stütze (2) angeordnet ist, wobei die Hülse (3) mindestens ein Justierungsmittel (4) aufweist, das in der Hülse (3) gelagert und gegen die Stütze (2) anpressbar ist, **dadurch gekennzeichnet, dass** die Hülse (3) weiterhin mindestens ein, aus wenigstens einem elastisch wirkenden Element gebildetes Druckmittel (6) aufweist, das durch Einwirkung der Justierungsmittel (4, 4') vorpannbar ist und so Rückstellkräfte gegen die Stütze (2) aufbaubar sind.

2. Vorrichtung nach Anspruch 1, **dadurch gekennzeichnet, dass** das Druckmittel vorzugsweise durch Schraub- oder Tellerfedern hoher Vorspannkraft von 500 bis 2000 N gebildet ist.

3. Vorrichtung nach Anspruch 1 oder 2, **dadurch gekennzeichnet, dass** zur Vermeidung punktueller Druckspannungsspitzen zwischen den Justierungsmitteln (4) bzw. den Druckmitteln (6) und der Stütze (2) Druckplatten (7, 8, 9) vorgesehen sind.

4. Vorrichtung nach Anspruch 3, **dadurch gekennzeichnet, dass** die Druckplatten (7, 8, 9) zur thermischen Entkopplung der Stütze (2) von der Hülse (3) eine Schicht aus einem thermisch isolierendem Material umfassen.

5. Vorrichtung nach einem der vorhergehenden Ansprüche, **dadurch gekennzeichnet, dass** der Boden der Hülse (3) im Wesentlichen verschlossen und ein Justierungsmittel (4') zur Höhenausrichtung der Stütze (2) im Boden der Hülse (3) angeordnet ist.

6. Vorrichtung nach einem der vorhergehenden Ansprüche, **dadurch gekennzeichnet, dass** zwei erste Justierungsmittel (4) auf einer Seite der Hülse (3) im Wesentlichen mittig und vertikal übereinander zur einseitig lotrechten Ausrichtung in einer Ebene parallel zu den ersten Justierungsmitteln (4) der Stütze angeordnet sind.

7. Vorrichtung nach Anspruch 6, **dadurch gekennzeichnet, dass** zwei zweite Justierungsmittel (4') auf einer zu der Seite mit den ersten Justierungsmitteln (4) benachbarten Seite der Hülse (3) im Wesentlichen mittig und vertikal übereinander zur allseits lotrechten Ausrichtung der Hülse (3) angeordnet sind.

8. Vorrichtung nach Anspruch 6, **dadurch gekennzeichnet, dass** ein drittes Justierungsmittel auf einer zu der Seite mit den ersten Justierungsmitteln benachbarten Seite der Hülse (3) und ein viertes und fünftes Justierungsmittel vertikal von dem Dritten und voneinander horizontal beabstandet angeordnet sind.

9. Vorrichtung nach einem der vorhergehenden Ansprüche, **dadurch gekennzeichnet, dass** jeweils mindestens ein Druckmittel (6) an zwei benachbarten Seiten der Hülse (3) auf die Stütze (2) im Wesentlichen zentral wirkend oder an einer vertikalen Kante der Hülse (3) auf die Stütze (2) diagonal wirkend angeordnet ist.

10. Vorrichtung nach einem der vorhergehenden Ansprüche, **dadurch gekennzeichnet, dass** die Justierungsmittel (4, 4', 4") Schrauben sind.

11. Vorrichtung nach einem der vorhergehenden Ansprüche, **dadurch gekennzeichnet, dass** die Justierungsmittel (4, 4', 4") Mittel zum Fixieren der Position der Justierungsmittel (4, 4', 4'') umfassen.

## Claims

1. Apparatus (1) for supporting, stacking and transporting articles to be fired, particularly when firing ceramic products, with an arrangement of columns and column supports, particularly support beams, transverse beams, large plates or the like, on which, in particular, one or more supports for placing the articles to be fired are provided, with at least one substantially rectangular sleeve (3), which is arranged on a furnace carriage and in which a substantially rectangular column (2) is disposed, whereby the sleeve (3) affords at least one adjustment means (4), which is mounted in the sleeve (3) and is pressable against the column (2), **characterised in that** the sleeve (3) also has at least one pressure means (6) constituted by an elastically functioning element, which is prestressable by action of the adjustment means (4, 4') and restoring forces may thus be exerted against the column (2).

2. Apparatus as claimed in Claim 1, **characterised in that** the pressure means is preferably constituted by helical or plate springs with a high pre-stressing force of 500 to 2000 N.

3. Apparatus as claimed in Claim 1 or 2, **characterised in that** pressure plates (7, 8, 9) are provided in order to avoid point pressure stress peaks between the adjusting means (4) or the pressure means (6) and the column (2).

4. Apparatus as claimed in Claim 3, **characterised in that** the pressure plates (7, 8, 9) include a layer of a thermally insulating material for thermally de-coupling the column (2) from the sleeve (3).

5. Apparatus as claimed in one of the preceding claims, **characterised in that** the base of the sleeve (3) is substantially closed and an adjusting means (4') is provided for vertical adjustment of the column (2) in the base of the sleeve (3).

6. Apparatus as claimed in one of the preceding claims, **characterised in that** two first adjustment means (4) are provided on one side of the sleeve (3) substantially centrally and vertically above one another for vertical adjustment on one side in a plane parallel to the first adjustment means (4) of the column.

7. Apparatus as claimed in Claim 6, **characterised in that** two second adjustment means (4') are provided substantially centrally and vertically above one another on a side of the sleeve (3) adjacent to the side with the first adjustment means (4) for the vertical adjustment of the sleeve (3) on all sides.

8. Apparatus as claimed in Claim 6, **characterised in that** a third adjustment means is provided on a side of the sleeve (3) adjacent to the side with the first adjustment means and a fourth and fifth adjustment means are provided spaced vertically from the third adjustment means and spaced horizontally from one another.

9. Apparatus as claimed in one of the preceding claims, **characterised in that** at least one respective pressure means (6) is arranged on two adjacent sides of the sleeve (3) acting substantially centrally on the column (2) or acting diagonally on the column (2) on a vertical edge of the sleeve (3).

10. Apparatus as claimed in one of the preceding claims, **characterised in that** the adjustment means (4, 4', 4") are screws.

11. Apparatus as claimed in one of the preceding claims, **characterised in that** the adjustment means (4, 4', 4") include means for fixing the position of the adjustment means (4, 4', 4").

## Revendications

1. Dispositif (1) servant à supporter, à empiler et à transporter des produits à cuire, en particulier lors de la cuisson de produits céramiques, comprenant un ensemble de supports et d'éléments supports, en particulier des poutres porteuses, des traverses, de grandes plaques ou des éléments analogues, sur lesquels il est prévu, en particulier, un ou plusieurs appuis servant à placer les produits à cuire, comprenant au moins une douille (3), sensiblement carrée, disposée sur un chariot de four, douille dans laquelle est disposé un support (2) sensiblement carré, où la douille (3) comporte au moins un moyen de réglage (4) qui est logé dans la douille (3) et peut être appliqué contre le support (2),
**caractérisé en ce que** la douille (3) comporte en outre au moins un moyen de pression (6) formé par au moins un élément agissant de façon élastique, moyen de pression qui peut être précontraint sous l'effet des moyens de réglage (4, 4') et, ainsi, des forces de rappel peuvent être constituées contre le support (2).

2. Dispositif selon la revendication 1, **caractérisé en ce que** le moyen de pression est formé, de préférence, par des ressorts hélicoïdaux ou des rondelles-ressorts ayant une force de précontrainte de 500 N à 2000 N.

3. Dispositif selon la revendication 1 ou 2, **caractérisé en ce qu'**il est prévu, pour éviter des pics ponctuels de tension de compression, des plaques de serrage (7, 8, 9) disposées entre les moyens de réglage (4) ou les moyens de pression (6), et le support (2).

4. Dispositif selon la revendication 3, **caractérisé en ce que** les plaques de serrage (7, 8, 9) servant au découplage du support (2), par rapport à la douille (3), comportent une couche d'un matériau thermiquement isolant.

5. Dispositif selon l'une des revendications précédentes, **caractérisé en ce que** le fond de la douille (3) est pratiquement fermé, et un moyen de réglage (4') servant au réglage en hauteur du support (2) est disposé au fond de la douille (3).

6. Dispositif selon l'une des revendications précédentes, **caractérisé en ce que** deux premiers moyens de réglage (4) sont disposés sur un côté de la douille (3), sensiblement au milieu et verticalement l'un au-dessus de l'autre, par rapport à l'alignement perpendiculaire sur un seul côté, dans un plan parallèle aux premiers moyens de réglage (4) du support.

7. Dispositif selon la revendication 6, **caractérisé en ce que** deux deuxièmes moyens de réglage (4') sont disposés sur un côté de la douille (3) adjacent au côté comprenant les premiers moyens de réglage (4), sensiblement au milieu et verticalement l'un au-dessus de l'autre, par rapport à l'alignement perpendiculaire de la douille (3), sur tous les côtés.

8. Dispositif selon la revendication 6, **caractérisé en ce qu'**un troisième moyen de réglage est disposé sur côté de la douille (3) adjacent au côté comprenant les premiers moyens de réglage, un quatrième et un cinquième moyens de réglage étant disposés verticalement par rapport au troisième et espacés horizontalement l'un de l'autre.

9. Dispositif selon l'une des revendications précédentes, **caractérisé en ce que,** à chaque fois, au moins un moyen de pression (6) est disposé sur deux côtés adjacents de la douille (3), en agissant sensiblement de façon centrale sur le support (2), ou bien est disposé sur un bord vertical de la douille (3), en agissant en diagonale sur le support (2).

10. Dispositif selon l'une des revendications précédentes, **caractérisé en ce que** les moyens de réglage (4, 4', 4") sont des vis.

11. Dispositif selon l'une des revendications précédentes, **caractérisé en ce que** les moyens de réglage (4, 4', 4") comprennent des moyens servant à la fixation de la position des moyens de réglage (4, 4', 4").
